# EUROPÄISCHE PATENTSCHRIFT

(11) **EP 1 024 727 B1**
(45) Veröffentlichungstag und Bekanntmachung des Hinweises auf die Patenterteilung: **05.12.2001**
(21) Anmeldenummer: 98944893.1
(22) Anmeldetag: 23.09.1998
(51) Int. Cl.: A45D 34/04

(54) **STIFT ZUM AUFTRAGEN EINER FLÜSSIGKEIT**
PEN-SHAPED LIQUID APPLICATOR
BATONNET POUR APPLIQUER UN LIQUIDE

(30) Priorität: 22.10.1997 AT 178497
(43) Veröffentlichungstag der Anmeldung: 09.08.2000
(73) Patentinhaber: Kores Holding Zug AG, 6300 Zug (CH)
(72) Erfinder: KORESKA, Peter, A-1190 Wien (AT)
(74) Vertreter: Weinzinger, Arnulf, Dipl.-Ing.
(86) Internationale Anmeldenummer: AT9800231
(87) Internationale Veröffentlichungsnummer: WO9920148

(56) Entgegenhaltungen:
- EP-A- 0 245 983
- EP-A- 0 753 466
- BE-A- 464 520
- US-A- 2 550 832
- US-A- 2 714 475
- US-A- 3 256 551
- US-A- 5 176 293

## Beschreibung

Die Erfindung betrifft einen Stift zum Auftragen einer Flüssigkeit, z.B. von Klebstoff, auf eine Unterlage, mit einem Behälter, aus dem die Flüssigkeit auspreßbar ist, und mit einem stirnseitig am Behälter angeordneten Dosierteil, welcher eine zum Auftragen der Flüssigkeit auf eine Unterlage ausgebildete Abgabeschicht mit Öffnungen für die Flüssigkeit aufweist, innerhalb welcher ein federbelasteter Ventilkörper angeordnet ist, dem ein Ventilsitz zugeordnet ist.

Bei derartigen im Handel befindlichen Stiften zum Auftragen von Klebstoff wird als Abgabeschicht ein relativ weiches Gewebe aus Kunststoff-Fäden verwendet, welches in einem Ringspalt des Dosierteils befestigt ist. Nach längerem Gebrauch dieser Stifte kann sich jedoch das Gewebe in seiner Halterung im Ringspalt lockern oder sogar lösen, wodurch der Klebstoffauftrag nicht mehr gleichmäßig verteilt werden oder direkt seitlich neben dem losgelösten Kunststoffgewebe austreten kann. Vor allem ist aber auch von Nachteil, daß das Gewebe eine gesonderte Komponente des Klebstoff-Auftragsstiftes ist, die gesondert hergestellt und in einem eigenen Montageschritt befestigt werden muß.

Aus der EP-A 753 465 und EP-A 753 466 sind weiters Applikationsgeräte für Kosmetika bekannt, bei welchen am Abgabeende eine gewölbte, steife Wand mit Austrittsöffnungen vorgesehen ist, die eine Membran mit versetzt angeordneten Öffnungen trägt. Diese Membran verschließt normalerweise die Austrittsöffnungen in der steifen Wand, hebt sich jedoch davon ab, wenn das enthaltene kosmetische Produkt unter Druck gesetzt wird, so daß dieses Produkt über die versetzten Öffnungen abgegeben werden kann. Diese bekannten Applikationsgeräte sind somit ebenfalls ziemlich aufwendig in der Fertigung, und im Hinblick auf den Membran-Verschließmechanismus wären sie auch nicht zur Abgabe von Klebstoff geeignet, da dieser die Membran an der Wand festkleben würde.

Aufgabe der Erfindung ist die Schaffung eines Stiftes der eingangs genannten Art, bei welchem die Nachteile der bekannten Geräte und Stifte vermieden sind, und welcher insbesondere einfach herzustellen ist.

Diese Aufgabe wird erfindungsgemäß dadurch gelöst, daß die Abgabeschicht mit dem Dosierteil einstückig aus Kunststoff geformt ist, vorzugsweise gespritzt ist. Der Dosierteil kann hier samt der Abgabeschicht in einfacher Weise, z.B. in Spritzgußtechnik, hergestellt werden, so daß sich die gesonderte Montage der Abgabeschicht erübrigt, wobei es durch die einstückige Ausbildung auch zu keinem Lockern oder Ablösen der Abgabeschicht mehr kommen kann. Überraschend hat sich gezeigt, daß mit einer solchen, allgemein gitterförmigen, Abgabeschicht durchaus ein gleichmäßiges Auftragen von derartigen Flüssigkeiten, wie insbesondere von Klebstoffen, erzielt werden kann. Die Abgabeschicht ist somit durch ein mehr oder weniger folienartiges, mit Öffnungen versehenes, gitter- oder siebförmiges Plättchen gebildet, das in einem Stück mit dem Dosierteil gespritzt ist. Dieser Dosierteil kann an sich einteilig mit dem Behälter sein, ist jedoch bevorzugt, um den Ventilkörper einfacher montieren zu können, ein gesonderter, z.B. hülsenförmiger Teil, der stirnseitig am bzw. im z.B. allgemein zylindrischen Behälter angebracht ist, wie dies an sich bekannt ist.

Eine vorteilhafte Ausbildung besteht darin, daß an der Außenseite der Abgabeschicht eine Vielzahl von auswärts gerichteten Vorsprüngen angeordnet ist. Diese Vorsprünge, die noppen- oder stäbchenförmig sein können, ermöglichen einerseits ein gleichmäßiges Verteilen der Flüssigkeit bzw. des Klebstoffes, und andererseits führen sie aufgrund eines elastischen Nachgebens zu einem weichen Aufsetzen und guten, leichten Gleiten des Stiftes auf der Unterlage. Hierbei ist es für einen gezielten Auftrag auch günstig, wenn nur in einem mittleren Teil der Abgabeschicht Durchtrittsöffnungen für die Flüssigkeit zwischen den Vorsprüngen vorgesehen sind. Weiters ist es für ein angenehmes "Schreib"gefühl vorteilhaft, wenn die Vorsprünge zylindrisch oder kegelig ausgebildet und an ihren Enden abgerundet sind.

Von besonderem Vorteil ist es, wenn der Dosierteil mit der Abgabeschicht aus HDPE hergestellt ist. Hierdurch wird einerseits eine elastische Verformung der Abgabeschicht beim Auftragen der Flüssigkeit ermöglicht, und andererseits ist ihre mechanische Festigkeit auf eine lange Gebrauchsdauer gewährleistet.

Wenn sich die plättchenartige Kunststoff-Abgabeschicht beim Auftragen der Flüssigkeit in der Regel durch den Aufpreßdruck etwas einwärts verformt, kann diese Einwärtsverformung zur Ventilbetätigung genützt werden. Demgemäß ist es, auch zur exakt dosierten Abgabe des Klebestoffes, besonders vorteilhaft, wenn an der Innenseite der Abgabeschicht der - z.B. kegelstumpfförmige - Ventilsitz für den dazu komplementär ausgebildeten federbelasteten Ventilkörper einstückig angeformt ist und der Ventilkörper auf der der Abgabeschicht zugewandten Seite einen mittigen Vorsprung aufweist, der in der Schließstellung des durch den Ventilsitz und den Ventilkörper gebildeten Ventiles die Abgabeschicht gerade berührt. Beim Aufdrücken des Stiftes mit der Abgabeschicht wird dann durch die sich einwärts bewegende Abgabeschicht der Ventilkörper über dessen Vorsprung ebenfalls einwärts bewegt und so vom Ventilsitz abgehoben, so daß das Ventil geöffnet wird.

Mit Vorteil kann auch vorgesehen werden, daß der Ventilkörper einstückig mit der Feder ausgebildet ist, welche im Dosierteil an einem oder mehreren Stützvorsprüngen abgestützt ist. Dadurch wird eine einfache Herstellung in Spritzgußtechnik ermöglicht. Außerdem wird die Montage vereinfacht, da nur ein einziger Teil zu handhaben ist.

Es hat sich ferner im Hinblick auf eine möglichst lange Lebensdauer als günstig erwiesen, wenn der Ventilkörper und die Feder aus Polyacetat bestehen. Dieses Material zeigt praktisch keine Ermüdungserscheinungen und eignet sich daher besonders für den beweglichen Ventilkörper samt angeformter Feder.

Zur Speicherung und Verteilung der Flüssigkeit ist es schließlich auch vorteilhaft, wenn die Abgabeschicht an ihrer Innenseite mit noppenartigen Vorsprüngen geformt ist.

Die Erfindung wird nachfolgend anhand von bevorzugten Ausführungsbeispielen, auf die sie jedoch nicht beschränkt sein soll, noch weiter erläutert. Es zeigen:
Fig.1 einen Längsschnitt im Bereich der Spitze eines Stiftes zum Auftragen von flüssigem Klebestoff;
Fig.2 eine teilweise weggebrochene Draufsicht auf den Dosierteil des Stiftes nach Fig.1; und
Fig.3 einen Teil-Schnitt durch die Abgabeschicht in einer modifizierten Ausführungsform.

Der in Fig.1 gezeigte Stift 1 zum Auftragen von Flüssig-Klebstoff besteht aus einem nur teilweise gezeigten, allgemein zylindrischen Behälter 2 aus einem elastisch verformbaren Kunststoffmaterial, der mit Klebstoff gefüllt ist. Das obere Ende des Behälters 2 ist als verjüngter Hals 3 mit einem Schraubgewinde 4 für eine Verschlußkappe 5 ausgebildet. Im Hals 3 ist ein Dosierteil 6 zum dosierten Abgeben des aus dem Behälter 2 bzw. dessen Hals 3 austretenden Klebestoffes mit Preßsitz eingesetzt, wenn der Behälter 2 beim Gebrauch zusammengedrückt wird.

Der als Einsatz ausgebildete Dosierteil 6 besteht ebenfalls aus einem elastischen Kunststoffmaterial, vorzugsweise aus HDPE (high density polyethylene - hochdichtes Polyäthylen); er weist in seinem oberen Abschnitt einen Wulst 7 auf, der einerseits einen Anschlag zum Ende des Halses 3 und andererseits einen Anschlag für die Verschlußkappe 5 bildet. Oberhalb des Wulstes 7 geht der Dosierteil 6 in eine auswärts gewölbte Abgabeschicht 8 über, die eine Vielzahl von über ihre ganze Außenseite rasterförmig angeordneten und nach oben gerichteten zylindrischen oder kegeligen Stäbchen-Vorsprüngen 9 aufweist, deren freies Ende abgerundet ist. In einem die Austrittsfläche für den Klebstoff bestimmenden, zentrischen Kreisabschnitt 10 der Abgabeschicht 8 sind jeweils zwischen vier benachbarten Stäbchen 9 in Draufsicht quadratische Durchtrittsöffnungen 11 für den Klebstoff vorgesehen, so daß ein kreisförmiges Gitter- oder Sieb-Plättchen entsteht (s. auch Fig.2). Auf der Unterseite der Abgabeschicht 8 und außerhalb des zentrischen Kreisabschnittes 10 ist ein kegelstumpfförmiger Ventilsitz 12 für einen dazu komplementär ausgebildeten Ventilkörper 13 angeformt; dieser Ventilkörper 13 ist einstückig mit einer unter Vorspannung stehenden Feder 14 ausgebildet, und er besteht ebenfalls aus einem elastischen Kunststoffmaterial, vorzugsweise aus Polyacetat. Das untere Ende der Feder 14, die vorzugsweise eine dreigängige Schraubenfeder ist, geht in einen Ring 15 über, der an vier an der Innenwand des Dosierteils 6 angeformten Noppen-Stützvorsprüngen 16 abgestützt ist.

Der Ventilkörper 13 weist an seiner zur Abgabeschicht 8 gerichteten Seite einen zentrisch angeordneten abgerundeten Knopf-Vorsprung 17 auf, der in der in Fig.1 dargestellten Schließstellung des durch den Ventilsitz 12 und den Ventilkörper 13 gebildeten Ventils die Unterseite der Abgabeschicht 8 gerade berührt.

Wird nun beim Gebrauch des Stiftes die Abgabeschicht 8 auf eine mit Klebstoff zu versehende Unterlage gedrückt, so wird die Abgabeschicht 8 und damit der Knopf 17 sowie der Ventilkörper 12 entgegen der Kraft der Feder 14 in die Öffnungsstellung des Ventils gedrückt, so daß Klebstoff über das Ventil und die Durchtrittsöffnungen 11 der Abgabeschicht 8 austreten und mit Hilfe der auf der Außenseite der Abgabeschicht 8 angeordneten Stäbchen-Vorsprünge 9 flächig verteilt werden kann.

Gemäß Fig.3 können an der Innenseite der Abgabeschicht 8 ebenfalls z.B. noppenartige, gerundete Vorsprünge 18 angeformt sein, die zur Speicherung und Verteilung der abzugebenden Flüssigkeit dienen.

Untersuchungen haben ergeben, daß die Abmessungen der Öffnungen 11 beispielsweise 0,3 mm x 0,3 mm (an der Außenseite der Abgabeschicht 8) sein können; die äußeren Vorsprünge haben an der kreisrunden Basisfläche einen Durchmesser von ca. 1 mm sowie eine Höhe von 1-1,5 mm. Die Stege 19 (s. Fig.3) zwischen den Öffnungen 11 haben beispielsweise eine Breite von ca. 1 mm.

Selbstverständlich sind auch Rasterformen mit anderen Abständen und Öffnungsformen denkbar, wie etwa kreisförmige Öffnungen 11. Auch ist es denkbar, den Ventilsitz 12 seitlich an der Innenwand des Dosierteils 6 anzuformen, und anstatt der vier Stützvorsprünge 16 können auch drei, sechs usw. oder aber auch nur ein bundförmig umlaufender Vorsprung vorliegen. Der Dosierteil 6 könnte an sich auch einteilig mit dem Behälter 2 sein, sofern dieser eine entsprechende verschließbare Füllöffnung (nicht gezeigt) an seinem hinteren Ende hat.

## Patentansprüche

1. Stift (1) zum Auftragen einer Flüssigkeit, z.B von. Klebstoff, auf eine Unterlage, mit einem Behälter (2), aus dem die Flüssigkeit auspreßbar ist, und mit einem stimseitig am Behälter (2) angeordneten Dosierteil (6), welcher eine zum Auftragen der Flüssigkeit auf eine Unterlage ausgebildete Abgabeschicht (8) mit Öffnungen für die Flüssigkeit aufweist, innerhalb welcher ein federbelasteter Ventilkörper (13) angeordnet ist, dem ein Ventilsitz (12) zugeordnet ist, **dadurch gekennzeichnet, daß** die Abgabeschicht (8) mit dem Dosierteil (6) einstückig aus Kunststoff geformt ist.

2. Stift nach Anspruch 1, **dadurch gekennzeichnet, daß** die Abgabeschicht (8) zusammen mit dem Dosierteil (6) aus Kunststoff gespritzt ist.

3. Stift nach Anspruch 1 oder 2, **dadurch gekennzeichnet, daß** an der Außenseite der Abgabeschicht (8) eine Vielzahl von auswärts gerichteten Vorsprüngen (9) angeordnet ist.

4. Stift nach Anspruch 3, **dadurch gekennzeichnet, daß** nur in einem mittleren Teil (10) der Abgabeschicht (8) Durchtrittsöffnungen (11) für die Flüssigkeit zwischen den Vorsprüngen (9) vorgesehen sind.

5. Stift nach Anspruch 3 oder 4, **dadurch gekennzeichnet, daß** die Vorsprünge (9) zylindrisch ausgebildet und an ihren Enden abgerundet sind.

6. Stift nach Anspruch 3 oder 4, **dadurch gekennzeichnet, daß** die Vorsprünge (9) kegelig ausgebildet und an ihren Enden abgerundet sind.

7. Stift nach einem der Ansprüche 1 bis 6, **dadurch gekennzeichnet, daß** der Dosierteil (6) mit der Abgabeschicht (8) aus HDPE hergestellt ist.

8. Stift nach einem der Ansprüche 1 bis 7, **dadurch gekennzeichnet, daß** an der Innenseite der Abgabeschicht (8) der Ventilsitz (12) für den dazu komplementär ausgebildeten federbelasteten Ventilkörper (13) einstückig angeformt ist und der Ventilkörper (13) auf der der Abgabeschicht (8) zugewandten Seite einen mittigen Vorsprung (17) aufweist, der in der Schließstellung des durch den Ventilsitz (12) und den Ventilkörper (13) gebildeten Ventiles die Abgabeschicht (8) gerade berührt.

9. Stift nach Anspruch 8, **dadurch gekennzeichnet, daß** der Ventilsitz (12) kegelstumpfförmig ausgebildet ist.

10. Stift nach Anspruch 8 oder 9, **dadurch gekennzeichnet, daß** der Ventilkörper (13) einstückig mit der Feder (14) ausgebildet ist, welche im Dosierteil (6) an einem oder mehreren Stützvorsprüngen (16) abgestützt ist.

11. Stift nach Anspruch 10, **dadurch gekennzeichnet, daß** der Ventilkörper (13) und die Feder (14) aus Polyacetat bestehen.

12. Stift nach einem der Ansprüche 1 bis 11, **dadurch gekennzeichnet, daß** die Abgabeschicht (8) an ihrer Innenseite mit noppenartigen Vorsprüngen (18) geformt ist.

## Claims

1. A pen (1) for applying a liquid, e.g. a glue, to a substrate, which pen comprises a container (2) out of which the liquid can be pressed and a dosing part (6) arranged on one end face of the container (2) and having a dispensing layer (8) designed for applying the liquid on a substrate, the dispensing layer having openings for the liquid inside which a spring-loaded valve body (13) is arranged with which a valve seat (12) is associated, **characterized in that** the dispensing layer (8) is formed of plastics in a single piece with the dosing part (6).

2. A pen according to claim 1, **characterized in that** the dispensing layer (8) together with the dosing part (6) are made of injection molded plastics.

3. A pen according to claims 1 or 2, **characterized in that** a plurality of outward-oriented projections (9) are arranged on the outside of the dispensing layer (8).

4. A pen according to claim 3, **characterized in that** through openings (11) for the liquid between the projections (9) are provided in the central part (10) of the dispensing layer (8) only.

5. A pen according to claims 3 or 4, **characterized in that** the projections (9) are of cylindrical shape and have rounded ends.

6. A pen according to claims 3 or 4, **characterized in that** the projections (9) are of conical shape and have rounded ends.

7. A pen according to any one of claims 1 to 6, **characterized in that** the dosing part (6) with the dispensing layer (8) is made of HDPE.

8. A pen according to any one of claims 1 to 7, **characterized in that** the valve seat (12) for the spring-loaded valve body (13) complementary designed therewith is formed in a single piece on the inner side of the dispensing layer (8) and the valve body (13) has a projection (17) located in the middle of the side facing the dispensing layer (8), which projection just touches the dispensing layer (8) in the closed position of the valve formed by the valve seat (12) and the valve body (13).

9. A pen according to claim 8, **characterized in that** the valve seat (12) has the shape of a truncated cone.

10. A pen according to claims 8 or 9, **characterized in that** the valve body (13) is formed in a single piece with a spring (14) which is supported by one or more supporting projections (16) in the dosing part (6).

11. A pen according to claim 10, **characterized in that** the valve body (13) and the spring (14) are made of polyacetate.

12. A pen according to any one of claims 1 to 11, **characterized in that** the dispensing layer (8) has burl-like projections (18) formed on its inner side.

## Revendications

1. Bâtonnet (1) pour appliquer un liquide, par exemple de la colle, sur un support, comprenant un réservoir (2) duquel le liquide peut être expulsé et un élément doseur (6) situé frontalement sur le réservoir (2), qui présente une couche distributrice (8) à trous conçue pour appliquer le liquide sur un support, à l'intérieur de laquelle est placé un corps de soupape (13) chargé par un ressort auquel est associé un siège de soupape (12), **caractérisé en ce que** la couche distributrice (8) avec l'élément doseur (6) est en matière plastique et est moulée d'une seule pièce.

2. Bâtonnet selon la revendication 1, **caractérisé en ce que** la couche distributrice (8) avec l'élément doseur (6) est en matière plastique moulée par injection.

3. Bâtonnet selon la revendication 1 ou 2, **caractérisé en ce qu'**une multitude de saillies (9) pointant vers l'extérieur se trouvent sur l'extérieur de la couche distributrice (8).

4. Bâtonnet selon la revendication 3, **caractérisé en ce que** des orifices de passage (11) pour le liquide ne sont prévus que dans une partie centrale (10) de la couche distributrice (8), entre les saillies (9).

5. Bâtonnet selon la revendication 3 ou 4, **caractérisé en ce que** les saillies (9) sont réalisées de façon cylindrique et sont arrondies à leurs extrémités.

6. Bâtonnet selon la revendication 3 ou 4, **caractérisé en ce que** les saillies (9) sont réalisées de façon conique et sont arrondies à leurs extrémités.

7. Bâtonnet selon l'une des revendications 1 à 6, **caractérisé en ce que** l'élément doseur (6) avec la couche distributrice (8) est réalisé en PEhd.

8. Bâtonnet selon l'une des revendications 1 à 7, **caractérisé en ce que** le siège de soupape (12) pour le corps de soupape (13) chargé par ressort et réalisé de façon complémentaire à ce dernier est formé d'une seule pièce sur la face intérieure de la couche distributrice (8), et **en ce que** le corps de soupape (13) présente sur la face tournée vers la couche distributrice (8) une saillie centrale (17) qui touche la couche distributrice (8) précisément lorsque la soupape formée par le siège de soupape (12) et le corps de soupape (13) est fermée.

9. Bâtonnet selon la revendication 8, **caractérisé en ce que** le siège de soupape (12) est réalisé en forme de tronc de cône.

10. Bâtonnet selon la revendication 8 ou 9, **caractérisé en ce que** le corps de soupape (13) est réalisé d'un seul tenant avec le ressort (14) qui prend appui dans l'élément doseur (6) sur une ou plusieurs saillies d'appui (16).

11. Bâtonnet selon la revendication 10, **caractérisé en ce que** le corps de soupape (13) et le ressort (14) sont en polyacétate.

12. Bâtonnet selon l'une des revendication 1 à 11, **caractérisé en ce que** la couche distributrice (8) porte sur sa face intérieure des saillies semblables à des noppes (18).
